# FASCICULE DE BREVET EUROPEEN

(11) **EP 0 457 663 B1**
(45) Date de publication et mention de la délivrance du brevet: **02.03.1994**
(21) Numéro de dépôt: 91401232.3
(22) Date de dépôt: 14.05.1991
(51) Int. Cl.: A45D 40/00

(54) **Appareil distributeur de produits de beauté**
Spender für kosmetische Erzeugnisse
Cosmetic dispenser

(30) Priorité: 15.05.1990 FR 9006019
(43) Date de publication de la demande: 21.11.1991
(73) Titulaire: Société dite: LIR FRANCE(S.A.), F-94669 Chevilly-Larue (FR)
(72) Inventeur: Favre, Bernard, F-94550 Chevilly-Larue (FR)
(74) Mandataire: Casalonga, Axel

(56) Documents cités:
- EP-A- 0 322 178
- DE-A- 3 738 792
- FR-A- 909 983
- FR-A- 985 395
- FR-A- 2 637 871
- US-A- 4 657 161
- US-A- 4 757 922

## Description

La présente invention concerne un appareil distributeur de produits et, plus particulièrement un appareil distributeur de produits de beauté, qui peut être aisément rangé dans un sac à main.

Ces appareils distributeurs sont généralement munis d'un couvercle basculable et ils renferment un réservoir à produit, une pompe et un pinceau-applicateur.

On connaît, selon le document FR-A-985.395, un tel appareil dont le couvercle est déverrouillé par un bouton de commande, le produit étant ensuite appliqué sur le pinceau à l'aide d'un autre bouton de commande.

La présente invention a pour but de simplifier l'utilisation de cet appareil en prévoyant un seul bouton-poussoir pour déverrouiller le couvercle et actionner la pompe.

La présente invention a également pour but d'assurer un accès facile au pinceau-applicateur en prévoyant des moyens mécaniques assurant une sortie partielle du pinceau après ouverture du couvercle.

La présente invention a pour objet un appareil distributeur de produits, comportant un corps, un couvercle basculable et un bouton de commande d'ouverture de ce couvercle, le corps renfermant un réservoir étanche, une pompe et un pinceau-applicateur libéré après ouverture du couvercle.

Selon l'invention, le bouton de commande est un bouton-poussoir qui déverrouille le couvercle au début de sa course et qui actionne la pompe sur toute sa course.

Selon une caractéristique avantageuse de l'invention, cet appareil comporte des moyens mécaniques assurant le basculement du couvercle et la sortie partielle du pinceau applicateur hors de l'appareil.

Il est décrit ci-après, à titre d'exemple et en référence aux dessins annexés, un appareil distributeur selon l'invention.
La figure 1 montre l'appareil complet en coupe selon I de la figure 2;
la figure 2 est une vue selon II de la figure 1 avec un arrachement partiel au niveau du couvercle;
la figure 3 est une vue partielle montrant l'ouverture du couvercle après déverrouillage;
la figure 4 est une section selon IV de la figure 3;
la figure 5 est une vue montrant le couvercle complètement ouvert, le pinceau partiellement sorti et le produit distribué;
la figure 6 est une vue partielle montrant la fermeture du couvercle.

Comme cela est visible sur la figure 1, l'appareil comporte un corps 10 de section sensiblement ovale, un couvercle 20, un bouton-poussoir 30, un pinceau 40, un élévateur 50, une pompe 60 et un réservoir de produit 70.

Le couvercle 20 est articulé en rotation sur le corps 10 par l'intermédiaire d'une goupille 11.

Le bouton-poussoir 30 comporte une partie centrale 31 montée coulissante dans un alésage cylindrique 12 du corps 10. Ce bouton-poussoir 30 comporte une partie supplémentaire externe 32 recouvrant partiellement le corps 10. Dans cette figure 1, le bouton-poussoir est représenté en position levée et dans cette position, il maintient le couvercle fermé par l'intermédiaire de deux saillies internes 21 du couvercle engagées chacune dans une rainure 33 de ce bouton-poussoir, comme le montre l'arrachement de la figure 2.

La partie centrale 31 du bouton-poussoir 30 comporte un épaulement 34, un orifice 35 et une cuvette 36. L'épaulement 34 reçoit une tige 61 reliée au piston (non représenté) de la pompe 60. Cette tige comporte un orifice central (non représenté) dans lequel circule le produit à distribuer. Cet orifice central est situé en face de l'orifice 35, de sorte que le produit à distribuer traverse l'orifice central de la tige, l'orifice 35 et jaillit dans la cuvette 36. La pompe 60 est une pompe "air less" standard montée dans l'alésage cylindrique 12 du corps 10 par l'intermédiaire d'un anneau de sertissage 62. Un joint 63 assure l'étanchéité du réservoir 70.

Ce réservoir 70 est fermé à son extrémité inférieure par un piston 14 muni d'un joint obturateur 15. Ainsi, le produit enfermé dans le réservoir 70 est toujours à l'abri de l'air et il ne s'oxyde pas.

Le corps 10 est fermé à son extrémité inférieure par une plaque de fermeture 13 munie d'un orifice 16 qui met le piston 14 et son joint 15 en communication avec l'extérieur. Ainsi, quand une dose de produit est délivrée par la pompe, son volume est immédiatement comblé par une remontée du piston 14 qui est soumis à la pression atmosphérique.

Le corps 10 comporte un évidement 17 qui s'étend sur toute sa hauteur et qui renferme un pinceau 40. Ce pinceau 40 est posé sur un plongeur 50 qui comporte une partie basse 51 constamment en appui sur un ressort 54, l'autre extrémité du ressort étant en appui sur la plaque de fermeture 13, et une partie haute constituée de deux ailes 52 terminées chacune par une rampe inclinée 53, comme cela est visible en figure 2. Le pinceau est ainsi placé entre les deux ailes du plongeur 50.

Le couvercle comporte deux cames 23, visibles également en figure 2, et chaque came coopère avec une rampe inclinée 53 du plongeur 50.

La figure 3 montre l'ouverture du couvercle qui est obtenue par une pression sur le bouton-poussoir et selon une première course A. Les saillies 21 du couvercle sont libérées des rainures 33 (figure 4) et le couvercle peut alors pivoter car le ressort 54, toujours en compression, pousse le plongeur 50 et les rampes inclinées 53 poussent les cames du couvercle. Le couvercle tourne alors d'environ 90° et vient en appui sur le corps, comme cela est représenté en figure 5.

Le plongeur est élevé au maximum, les rampes 53 étant en appui sur les cames 23, et le pinceau est alors partiellement sorti et mis à la disposition de l'utilisateur.

En continuant d'appuyer sur le bouton-poussoir selon une deuxième course B (ce qui revient à actionner la rompe selon une course A+B), la pompe délivre une petite dose de produit dans la cuvette 36. A ce stade, l'utilisateur lache le bouton-poussoir qui remonte et extrait le pinceau, prend la dose de produit, l'applique et remet le pinceau dans l'évidement 17, en appui sur le plongeur 50.

La figure 6 montre la fermeture de l'appareil. Après avoir remis le pinceau dans l'évidement 17, l'utilisateur bascule le couvercle 20. Le pinceau s'escamote avant le passage du couvercle et, quand ce couvercle est quasiment à sa position de fermeture, les saillies 21 viennent s'encliqueter dans les rainures 33 du bouton-poussoir par déformation élastique du couvercle mais aussi par une légère descente du bouton-poussoir qui se remettra en position haute après l'encliquetage complet.

L'utilisation d'un tel appareil s'effectue selon les étapes suivantes :
- pression sur le bouton-poussoir selon la course A pour déverrouiller le couvercle, basculement du couvercle et levée du pinceau,
- pression sur le bouton-poussoir selon la course B (ou selon la course A+B si le bouton-poussoir a été relaché après le déverrouillage du couvercle), pour remplissage de la cuvette,
- prise du pinceau,
- prise de la dose de produit avec le pinceau (éventuellement nouvelle course A+B si l'utilisateur désire une autre dose),
- repose du pinceau,
- fermeture du couvercle par basculement, jusqu'à l'encliquetage de ce couvercle sur le bouton-poussoir.

## Revendications

1. Appareil distributeur de produits, comportant un corps (10), un couvercle (20) basculable et un bouton de commande d'ouverture de ce couvercle, le corps renfermant un réservoir étanche (70), une pompe (60) et un pinceau-applicateur (40) libéré après ouverture du couvercle, caractérisé en ce que le bouton de commande est un bouton-poussoir (30) qui déverrouille le couvercle au début de sa course (A) et qui actionne la pompe (60) sur toute sa course (A+B).

2. Appareil selon la revendication 1, caractérisé en ce qu'il comporte des moyens mécaniques (50,52,54) assurant le basculement du couvercle (20) et la sortie partielle du pinceau-applicateur (40) hors de l'appareil.

3. Appareil selon la revendication 2, caractérisé en ce que les moyens mécaniques (50,52,54) sont constitués d'un plongeur (50) poussé en permanence par un ressort (54) et comportant deux ailes (52) terminées chacune par une rampe inclinée (53), chaque rampe coopérant avec une came (23) du couvercle (20).

4. Appareil selon la revendication 3, caractérisé en ce que, lors de l'ouverture, la levée du plongeur (50) provoque la rotation du couvercle (20) après déverrouillage.

5. Appareil selon la revendication 3 ou 4, caractérisé en ce que, lors de la fermeture, la rotation du couvercle (20) provoque la descente du plongeur (5a) dans l'appareil, contre l'action du ressort (54).

6. Appareil selon l'une des revendications précédentes, caractérisé en ce que les moyens de verrouillage du couvercle sur le bouton-poussoir sont constitués par deux saillies internes (21) du couvercle (20) coopérant avec deux rainures externes (33) du bouton-poussoir (30).

7. Appareil selon la revendication 6, caractérisé en ce que, lors de la fermeture, les saillies internes (21) viennent s'encliqueter dans les rainures externes (33).

8. Appareil selon l'une des revendications précédentes, caractérisé en ce que le bouton-poussoir (30) est muni d'une cuvette (36) de réception du produit.

## Patentansprüche

1. Vorrichtung zur Ausgabe von Produkten, umfassend ein Gehäuse (10), einen verschwenkbaren Deckel (20) und einen Betätigungsknopf zum Öffnen des Deckels, wobei das Gehäuse einen dichten Behälter (70), eine Pumpe (60) und einen Auftragpinsel (40) umschließt, der nach dem Öffnen des Deckels freigegeben wird, dadurch **gekennzeich****net**, daß der Betätigungsknopf ein Druckknopf (30) ist, der den Deckel am Anfang seines Wegs (A) entriegelt und der die Pumpe (60) über seinen gesamten Weg (A+B) betätigt.

2. Vorrichtung nach Anspruch 1, dadurch **gekenn****zeichnet**, daß sie mechanische Mittel (50, 52, 54) umfaßt, die das Verschwenken des Deckels (20) und das teilweise Austreten des Auftragpinsels (40) aus der Vorrichtung heraus sicherstellen.

3. Vorrichtung nach Anspruch 2, dadurch **gekenn****zeichnet**, daß die mechanischen Mittel (50, 52, 54) aus einem Tauchkolben (50) bestehen, der dauernd durch eine Feder (54) druckbeaufschlagt ist und zwei Flügel (52) umfassen, die jeweils in einer schrängen Rampe (53) enden,' wobei jede Rampe mit einem Nockenteil (23) des Deckels (20) zusammenwirkt.

4. Vorrichtung nach Anspruch 3, dadurch **gekenn****zeichnet**, daß das Heben des Tauchkolbens (50) zur Zeit des Öffnens die Drehung des Deckels (20) nach Entriegelung herbeiführt.

5. Vorrichtung nach Anspruch 3 oder 4, dadurch **ge****kennzeichnet**, daß zur Zeit des Schließens das Drehen des Deckels (20) die Abwärtsbewegung des Kolbens (50) in die Vorrichtung gegen die Wirkung der Feder (54) herbeiführt.

6. Vorrichtung nach einem der vorhergehenden Ansprüche, dadurch **gekennzeichnet**, daß die Mittel zur Verriegelung des Deckels auf dem Druckknopf aus zwei Innenvorsprüngen (21) des Deckels (20) bestehen, die mit zwei Außennuten (33) des Druckknopfes (30) zusammenwirken.

7. Vorrichtung nach Anspruch 6, dadurch **gekenn****zeichnet,** daß die Innenvorsprünge (21) zur Zeit des Schließens zur Einrastung in die Außennuten (33) gelangen.

8. Vorrichtung nach einem der vorhergehenden Ansprüche, dadurch **gekennzeichnet**, daß der Druckknopf (30) mit einer Mulde (36) zur Aufnahme des Produktes versehen ist.

## Claims

1. Apparatus for dispensing products, comprising a body (10), a flip-top cap (20) and a control button for opening this cap, the body containing a sealed reservoir (70),a pump (60) and an applicator brush (40) which is released after opening of the cap ; characterised in that the control button is a push-button (30) which unlocks the cap at the start of its stroke (A) and which actuates the pump (60) over its entire stroke (A+B).

2. Apparatus according to Claim 1, characterised in that it comprises mechanical means (50,52,54) which ensure the flipping-over of the cap (20) and the partial ejection of the applicator brush (40) from the apparatus.

3. Apparatus according to Claim 2, characterised in that the mechanical means (50,52,54) consist of a plunger (50) permanently pushed by a spring (54) and comprising two branches (52) each ending in an inclined ramp (53), each ramp cooperating with a cam (23) of the cap (20).

4. Apparatus according to Claim 3, characterised in that, upon opening, the ascent of the plunger (50) causes the rotation of the cap (20) after unlocking.

5. Apparatus according to Claim 3 or 4, characterised in that , upon closure, the rotation of the cap (20) causes the descent of the plunger (50) into the apparatus ,against the action of the spring (54).

6. Apparatus according to one of the preceding claims, characterised in that the means for locking the cap onto the push-button consist of two inner projections (21) of the cap (20) which cooperate with two outer grooves (33) of the push-button (30).

7. Apparatus according to Claim 6, characterised in that, upon closure, the inner projections (21) snap into the outer grooves (33).

8. Apparatus according to one of the preceding claims, characterised in that the push-button (30) is equipped with a dish (36) for receiving the product.
